# EUROPÄISCHE PATENTSCHRIFT

(11) **EP 1 777 717 B1**
(45) Veröffentlichungstag und Bekanntmachung des Hinweises auf die Patenterteilung: **08.10.2008**
(21) Anmeldenummer: 06021916.9
(22) Anmeldetag: 19.10.2006
(51) Int. Cl.: H01H 13/60, H01H 13/20

(54) **Elektrischer Drucktastenschalter**
Electric push-button switch
Interrupteur éléctrique à bouton poussoir

(30) Priorität: 21.10.2005 DE 102005050529
(43) Veröffentlichungstag der Anmeldung: 25.04.2007
(73) Patentinhaber: Berker GmbH & Co. KG, 58579 Schalksmühle (DE)
(72) Erfinder: Figge, Hans-Joachim, Dipl.-Ing., 58339 Breckerfeld (DE); Göhl, Dieter, Dipl.-Ing., 58507 Lüdenscheid (DE)

(56) Entgegenhaltungen:
- DE-A1- 19 809 350
- US-A- 2 295 484
- US-A- 4 754 106
- US-A- 5 508 485
- US-A- 5 924 556

## Beschreibung

Die vorliegende Erfindung geht von einem gemäß Oberbegriff des Hauptanspruches konzipierten elektrischen Drucktastenschalter aus.

Üblicherweise können solche elektrischen Drucktastenschalter zum Ein- bzw. Ausschalten der verschiedensten Funktionen von Kraftfahrzeugen, Haushaltsgeräten, Beleuchtungsanlagen usw. Verwendung finden. Bedarfsweise sind solche elektrischen Drucktastenschalter oftmals derart ausgeführt, dass sie sich tastend in verschiedene Funktionsstellungen bringen lassen.

Durch die DE 198 09 350 C2 ist ein dem Oberbegriff des Hauptanspruches entsprechender elektrischer Drucktastenschalter bekannt geworden. Dieser elektrische Drucktastenschalter weist ein die ortsfesten und die bewegbaren elektrischen Kontaktteile aufnehmendes, aus Kunststoff bestehendes Gehäuse auf, in welchem eine Drucktaste verschieblich geführt ist. Der Drucktaste ist eine Schraubendruckfeder zugeordnet, welche zum einen die für die Rückstellung der Drucktaste notwendigen Rückstellkräfte erzeugt und welche zum anderen unter Zwischenschaltung eines Zwischengliedes mit einem als Kontaktwippe ausgeführten bewegbaren, elektrischen Kontaktteil zusammenwirkt. Zur Realisierung eines solchen Drucktastenschalters sind jedoch vergleichsweise viele Einzelteile notwendig, die über mehrere Kopplungsstellen miteinander in Wirkverbindung stehen und sowohl bei ihrer Herstellung als auch bei ihrer Montage entsprechend hohe Kosten verursachen. Der Betätigungsweg bei einem derart ausgeführten elektrischen Drucktastenschalter ist jedoch vergleichsweise groß.

US-A-5 508485 offenbart einen anderen Drucktastenschalter nach dem Oberbegriff des Hauptanspruches.

Der vorliegenden Erfindung liegt deshalb die Aufgabe zugrunde, einen elektrischen Drucktastenschalter zu realisieren, der sich bei besonders kleinem Betätigungsweg einfach auf kostengünstige Art und Weise herstellen lässt und bei dem sowohl die Anzahl der notwendigen Einzelteile, als auch die notwendige Anzahl der Kopplungs- bzw. Wirkverbindungsstellen weitestgehend minimiert sind.

Diese Aufgabe wird durch die im kennzeichnenden Teil des Hauptanspruches angegebenen Merkmale gelöst.

Bei einem solchermaßen konzipierten elektrischen Drucktastenschalter ist besonders vorteilhaft, dass er bei besonders kompaktem Aufbau eine robuste Ausführung aufweist, so dass ein funktionssicherer Einsatz auch in einem rauhen Umfeld ohne weiteres möglich ist.

Weitere vorteilhafte Ausgestaltungen des erfindungsgemäßen Gegenstandes sind in den Unteransprüchen angegeben und werden anhand eines in den Zeichnungen dargestellten Ausführungsbeispieles näher erläutert. Dabei zeigen:
- Fig. 1:: prinziphaft einen solchen elektrischen Drucktastenschalter in Explosionsdarstellung;
- Fig. 2:: prinziphaft einen solchen elektrischen Drucktastenschalter gemäß Figur 1 im Zusammenbau;
- Fig. 3:: prinziphaft einen solchen elektrischen Drucktastenschalter gemäß Figur 2 entsprechend Linie A-A im Schnitt, in seiner ersten Schaltstellung;
- Fig. 4:: prinziphaft einen solchen elektrischen Drucktastenschalter gemäß Figur 2 entsprechend Linie B-B im Schnitt, in seiner ersten Schaltstellung;
- Fig. 5:: prinziphaft einen solchen elektrischen Drucktastenschalter gemäß Figur 2 entsprechend Linie A-A im Schnitt, in seiner zweiten Schaltstellung;
- Fig. 6:: prinziphaft einen solchen elektrischen Drucktastenschalter gemäß Figur 2 entsprechend Linie B-B im Schnitt, in seiner zweiten Schaltstellung;
- Fig. 7:: prinziphaft einen solchen elektrischen Drucktastenschalter gemäß Figur 2 entsprechend Linie C-C im Schnitt.

Wie aus den Figuren hervorgeht, besteht ein solcher elektrischer Drucktastenschalter hauptsächlich aus einem die ortsfesten Kontaktteile und die bewegbaren elektrischen Kontaktteile aufnehmenden, aus Kunststoff bestehenden Gehäuse und zumindest einer verschieblich im Gehäuse geführten Drucktaste 1, welcher eine Schraubendruckfeder 2 zugeordnet ist. Die Schraubendruckfeder 2 ist zum einen für die Erzeugung der zur Rückstellung der Drucktaste 2 notwendigen Rückstellkräfte vorgesehen und wirkt zum anderen mit dem als Kontaktwippe 3 ausgeführten bewegbaren, elektrischen Kontaktteil zusammen.

Wie des weiteren aus den Zeichnungen hervorgeht, besteht das Gehäuse aus einem Grundteil 4 und einem Sockelteil 5. Die ortsfesten Kontaktteile sind als Platinen 6 ausgeführt und in Inserttechnik im Sockelteil 5 festgelegt. Als Vierkantpfosten 7 ausgeführte Anschlusskontakte sind ausgehend von den Platinen 6 nach außen geführt. Andererseits ist die Platinen 6 mit elektronischen Bauteilen 8 bestückt und zum Zusammenwirken mit den an der Kontaktwippe 3 vorhandenen Kontaktkümpeln 9 vorgesehen.

Wie des weiteren aus den Figuren hervorgeht, ist im Bereich der Drehachse X ein als Lager für die als Schraubendruckfeder 2 vorgesehener Haltedom 10 und eine für das Zusammenwirken mit einem Betätigungselement 11 vorgesehene Steuerkurve 12 einstückig an die Kontaktwippe 3 angeformt. Der Haltedom 10 ist dabei ringförmig ausgeführt und die Steuerkurve 12 weist eine W-förmige Ausbildung auf. Sowohl der Haltedom 10, als auch die Steuerkurve 12 stehen in Richtung auf die Drucktaste 1 von der oberen Rahmenfläche der rahmenartig ausgebildeten Kontaktwippe 3 ab. Von der unteren Rahmenfläche der rahmenartig ausgebildeten Kontaktwippe 3 stehen die Kontaktkümpel 9 in Richtung des Sockelteils 5 ab. Zur Bildung der Drehachse X ist an eine Seite der rahmenartigen Kontaktwippe 3 ein Achsstummel 13 angeformt. Die andere mit dem Haltedom 10 versehene Seite der Kontaktwippe 3 liegt mit dem unteren Randbereich des Haltedoms 10 auf einer Kontaktschiene 14 auf. Dabei ist an die Kontaktschiene 14 eine in den Haltedom 10 eintauchende Positioniernase angeformt. Außerdem ist zur sicheren Lagerung der Kontaktwippe 3 an eine Außenwand des Sockelteils 5 eine Lagerschale 15 angeformt. Die Lagerschale 15 und die Kontaktschiene 14 nehmen den Hauptkörper der Kontaktwippe 3 zwischen sich auf, so dass diese schwenkbar im Gehäuse zum Liegen kommen.

Außerdem ist den Figuren entnehmbar, dass der Haltedom 10 für die Schraubendruckfeder 2 in direkter Nähe der Kontaktschiene 14 an die Kontaktwippe 3 angeformt ist. Die Steuerkurve 12 ist hingegen in direkter Nähe des Achsstummels 13 an die Kontaktwippe 3 angeformt. Der Steuerkurve 12 ist ein Betätigungselement 11 zugeordnet, welches mit seinem einen Endbereich 11a direkt mit der Steuerkurve 12 zusammenwirkt und welche mit seinem an deren Endbereich 11 b schwenkbar in einer Aufnahmetasche 16 der Drucktaste 1 gehalten ist. Die Aufnahmetasche 16 ist dabei so ausgeformt, dass das mit seinem anderen Endbereich 11 b in der Drucktaste 1 festgesetzte Betätigungselement 11 elastisch verschwenken kann. Zu diesem Zweck besteht das Betätigungselement 11 aus einem T-förmig gebogenen Blechstanzteil, wobei der der Steuerkurve 12 zugeordnete eine Endbereich 11a der Quersteg ist und der in der Drucktaste 1 festgelegte andere Endbereich 11b das Ende des Längssteges ist. Sowohl der eine Endbereich 11a, als auch der andere Endbereich 11b sind doppelt gelegt ausgeführt. Wie bereits erwähnt, stützt sich die Schraubendruckfeder 2 einerseits an der Kontaktwippe 3 ab und wird von dem daran angeformten Haltedomen 10 sicher gelagert. Andererseits stützt sich die Schraubendruckfeder 2 an der Drucktaste 1 ab, wobei zur sicheren Lagerung der Schraubendruckfeder 2 an die Drucktaste 1 ein Haltestift 17 angeformt ist. Die Schraubendruckfeder 2 kommt dabei in einer weiteren Aufnahmetasche 18 zu liegen, die derart bemessen ist, dass die Schraubendruckfeder 2 bedingt durch die Betätigung zur einen und zur anderen Seite elastisch ausknicken kann.

Eines von den auf den Platinen 6 vorhandenen elektronischen Bauteilen 8 ist als LED ausgeführt. Damit das von der LED abgestrahlte Licht möglichst verlustfrei bis zur Betätigungsfläche der Drucktaste 1 geleitet werden kann, ist die Drucktaste 1 trichterförmig ausgeführt. Die kleine Öffnung der Drucktaste 1 ist dabei der LED und die große Öffnung der Drucktaste 1 der Betätigungsfläche zugeordnet.

Wie insbesondere aus den Figuren 3, 4, 5 und 6 hervorgeht, ist der elektrische Drucktastenschalter tastend in zwei verschiedene Funktionsstellungen bringbar. Die erste Funktionsstellung des elektrischen Drucktastenschalters ist in Figur 3 und Figur 4 dargestellt. In seiner ersten Funktionsstellung liegt die Kontaktwippe 3 mit ihrem linken Kontaktkümpel 9 auf der zugeordneten Platine 6 kontaktgebend an. Das Betätigungselement 11 ist mit seinem einen Endbereich 11a der rechten Seite der W-förmigen Steuerkurve 12 zugeordnet. Der rechte Kontaktkümpel 9 ist von seiner zugehörigen Platine 6 abgehoben. Die Schraubendruckfeder 2 weist eine nach links gerichtete, elastische Ausbauchung auf.

Wird nun die Drucktaste 1, ausgehend von ihrer in Figur 3 dargestellten Ruheposition niedergedrückt, läuft der eine Endbereich 11 a des Betätigungselementes 11 auf den rechten Bereich der Steuerkurve 12 auf. Bei weiterem Niederdrücken läuft das Betätigungselement 11 den rechten abschüssigen Teil der Steuerkurve 12 entlang, bis es an den rechten Endanschlag der W-förmigen Steuerkurve 12 zu liegen kommt. Bei weiterem Niederdrücken der Drucktaste 1 verschwenkt die Kontaktwippe 3, ausgehend von der in Figur 3 dargestellten Position, in die in Figur 5 dargestellte Position, weil das Betätigungselement 11 die Kontaktwippe 3 mehr und mehr verschwenkt.

Die in Figur 5 und Figur 6 dargestellte zweite Funktionsstellung des elektrischen Drucktastenschalters ist nunmehr erreicht. In seiner zweiten Funktionsstellung liegt die Kontaktwippe 3 mit ihrem rechten Kontaktkümpel 9 auf der zugeordneten Platine 6 kontaktgebend an. Das Betätigungselement 11 ist mit seinem einen Endbereich 11a der linken Seite der W-förmigen Steuerkurve 12 zugeordnet. Der linke Kontaktkümpel 9 ist von seiner zugehörigen Platine 6 abgehoben. Die Schraubendruckfeder 2 weist eine nach rechts gerichtete, elastische Ausbauchung auf.

Auf kostengünstige Art und Weise ist somit ein elektrischer Drucktastenschalter realisiert, bei dem bei besonders kleinem Betätigungsweg sowohl die Anzahl der notwendigen Einzelteile, als auch die notwendige Anzahl der Kopplungs- bzw. Wirkverbindungsstellen weitestgehend minimiert sind. Vorteilhafterweise weist ein solcher elektrischer Drucktastenschalter bei besonders kompaktem Aufbau eine robuste Ausführung auf, so dass ein funktionssicherer Einsatz auch in einem rauhen Umfeld ohne weiteres möglich ist.

## Patentansprüche

1. Elektrischer Drucktastenschalter mit einem die ortsfesten und die bewegbaren elektrischen Kontaktteile aufnehmenden, aus Kunststoff bestehenden Gehäuse und zumindest einer verschieblich im Gehäuse geführten Drucktaste, welcher eine Schraubendruckfeder zugeordnet ist, welche zum einen die für die Rückstellung der Drucktaste notwendigen Rückstellkräfte erzeugt und welche zum anderen mit einem als Kontaktwippe ausgeführten bewegbaren, elektrischen Kontaktteil zusammenwirkt, **dadurch gekennzeichnet, dass** die Kontaktwippe (3) komplett aus Metall besteht und im Bereich ihrer Drehachse (X) zum einen einen einstückig angeformten Haltedorn (10) als Lager für die Schraubendruckfeder (2) und zum anderen eine einstückig angeformte Steuerkurve (12) für das Zusammenwirken mit einem Betätigungselement (11) aufweist, welches mit seinem einen Endbereich (11a) direkt mit der Steuerkurve (12) zusammenwirkt und welches mit seinem anderen Endbereich (11 b) schwenkbar in einer Aufnahmetasche (15) der Drucktaste (1) gehalten ist.

2. Elektrischer Drucktastenschalter nach Anspruch 1, **dadurch gekennzeichnet, dass** der Haltedorn (10) ringförmig ausgeführt ist.

3. Elektrischer Drucktastenschalter nach einem der Ansprüche 1 oder 2, **dadurch gekennzeichnet, dass** die Steuerkurve (12) W-förmig ausgebildet ist.

4. Elektrischer Drucktastenschalter nach einem der Ansprüche 1 bis 3, **dadurch gekennzeichnet, dass** die Kontaktwippe (3) rahmenartig ausgebildet ist.

5. Elektrischer Drucktastenschalter nach einem der Ansprüche 1 bis 4, **dadurch gekennzeichnet, dass** zur Bildung der Drehachse (X) an zumindest einer Seite der Kontaktwippe (3) ein Achsstummel (13) angeformt ist.

6. Elektrischer Drucktastenschalter nach einem der Ansprüche 1 bis 5, **dadurch gekennzeichnet, dass** zur Bildung der Drehachse (X) die Kontaktwippe (3) mit zumindest einer Seite auf einer Kontaktschiene (14) zur Anlage kommt.

7. Elektrischer Drucktastenschalter nach einem der Ansprüche 1 bis 6, **dadurch gekennzeichnet, dass** die Steuerkurve (12) im Bereich eines Achsstummels (13) an der Kontaktwippe (3) vorhanden ist, und dass der Haltedorn (10) der Steuerkurve (12) gegenüberliegend an der Kontaktwippe (3) vorhanden ist.

8. Elektrischer Drucktastenschalter nach einem der Ansprüche 1 bis 7, **dadurch gekennzeichnet, dass** das Betätigungselement (11) aus einem T-förmig Blechstanzteil besteht.

9. Elektrischer Drucktastenschalter nach einem der Ansprüche 1 bis 8, **dadurch gekennzeichnet, dass** an der Drucktaste (1) und am Gehäuse miteinander in Wirkverbindung kommende Rastelemente vorhanden sind.

10. Elektrischer Drucktastenschalter nach einem der Ansprüche 1 bis 9, **dadurch gekennzeichnet, dass** die Drucktaste (1) trichterförmig ausgeführt ist.

11. Elektrischer Drucktastenschalter nach einem der Ansprüche 1 bis 10, **dadurch gekennzeichnet, dass** das Gehäuse aus einem Grundteil (4) und einem Sockelteil (5) besteht.

12. Elektrischer Drucktastenschalter nach einem der Ansprüche 1 bis 11, **dadurch gekennzeichnet, dass** das Sockelteil (5) des Gehäuses zumindest eine Lagerschale (15) zur schwenkbaren Lagerung der Kontaktwippe (3) aufweist.

13. Elektrischer Drucktastenschalter nach einem der Ansprüche 1 bis 12, **dadurch gekennzeichnet, dass** das Sockelteil (5) zumindest eine Kontaktschiene (14) zur schwenkbaren Lagerung der Kontaktwippe (3) aufweist.

## Claims

1. Electrical push-button switch with a housing made of plastic for accommodating the stationary and the moveable electrical contacting parts and with at least one push-button, which is slideably guided in the housing, allocated to which is, firstly, a helical compression spring generating the restoring forces required for restoring the push-button and, secondly, interacting with a moveable, electrical contact part designed as a contact rocker, **characterised by the fact** that the contact rocker (3) is made completely of metal and features in the vicinity of its swivelling axis (X), firstly, a retaining spike (10) integrally formed onto it as a support for the helical compression spring (2) and, secondly, a control cam (12) integrally formed onto it for the purpose of interacting with an actuating element (11) which interacts directly with the control cam (12) with its one end zone (11a) and is held with its other end zone (11 b) in a pivoted manner in a retention cavity (15) of the push-button (1).

2. Electrical push-button switch in accordance with Claim 1, **characterised by the fact** that the retaining spike (10) is of an annular design.

3. Electrical push-button switch in accordance with Claim 1 or Claim 2, **characterised by the fact** that the control cam (12) is of a W-shaped design.

4. Electrical push-button switch in accordance with any of Claims 1 to 3, **characterised by the fact** that the contact rocker (3) is of a frame-like design.

5. Electrical push-button switch in accordance with any of Claims 1 to 4, **characterised by the fact** that an axle stub (13) is integrally formed onto at least one side of the contact rocker (3) for the purpose of forming the swivelling axis (X).

6. Electrical push-button switch in accordance with any of Claims 1 to 5, **characterised by the fact** that the contact rocker (3) comes to rest with at least one side on a contact bar (14) for the purpose of forming the swivelling axis (X).

7. Electrical push-button switch in accordance with any of Claims 1 to 6, **characterised by** the fact that the control cam (12) is provided in the vicinity of an axle stub (13) on the contact rocker (3) and that the retaining spike (10) of the control cam (12) is provided opposite to this on the contact rocker (3).

8. Electrical push-button switch in accordance with any of Claims 1 to 7, **characterised by the fact** that the actuating element (11) comprises a T-shaped stamped metal sheet part.

9. Electrical push-button switch in accordance with any of Claims 1 to 8, **characterised by the fact** that snap-in elements are provided on the push-button (1) and on the housing which form a functional connection with each other.

10. Electrical push-button switch in accordance with any of Claims 1 to 9, **characterised by the fact** that the push-button (1) is of a cone-shaped design.

11. Electrical push-button switch in accordance with any of Claims 1 to 10, **characterised by the fact** that the housing consists of a main constituent (4) and a base constituent (5).

12. Electrical push-button switch in accordance with any of Claims 1 to 11, **characterised by the fact** that the base constituent (5) of the housing features at least one bearing seat (15) for the purpose of supporting the contact rocker (3) in a pivoted manner.

13. Electrical push-button switch in accordance with any of Claims 1 to 12, **characterised by the fact** that the base constituent (5) features at least one contact bar (14) for the purpose of supporting the contact rocker (3) in a pivoted manner.

## Revendications

1. Interrupteur à bouton-poussoir électrique avec un boîtier en plastique logeant les pièces de contact électriques fixes et les pièces de contact électriques mobiles et au moins un bouton-poussoir guidé en translation dans le boîtier auquel est affecté un ressort à pression cylindrique qui génère d'une part les forces de retour nécessaires au mouvement de retour du bouton-poussoir et qui concoure d'autre part avec la pièce de contact électrique mobile exécutée comme une bascule de contact, **caractérisé en ce que** la bascule de contact (3) est entièrement réalisée en métal et présente dans la zone de son axe de rotation (X) d'une part un dôme d'arrêt (10) façonné d'une seule pièce comme un palier pour le ressort à pression cylindrique (2) et d'autre part une courbe de commande (12) façonnée d'une seule pièce pour l'effet concourant avec un élément d'actionnement (11) qui concoure à l'une de ses extrémités (11a) directement avec la courbe de commande (12) et qui est maintenu à son autre extrémité (11b) de manière à pivoter dans une poche de logement (15) du bouton-poussoir.

2. Interrupteur à bouton-poussoir électrique selon revendication 1, **caractérisé en ce que** le dôme d'arrêt (10) est exécuté en forme d'anneau.

3. Interrupteur à bouton-poussoir électrique selon revendication 1 ou 2, **caractérisé en ce que** la courbe de commande (12) est exécutée en forme de W.

4. Interrupteur à bouton-poussoir électrique selon l'une des revendications 1 à 3, **caractérisé en ce que** la bascule de contact (3) est exécutée en forme de cadre.

5. Interrupteur à bouton-poussoir électrique selon l'une des revendications 1 à 4, **caractérisé en ce que,** pour former l'axe de rotation (X), un tourillon (13) est façonné au moins d'un côté de la bascule de contact (3).

6. Interrupteur à bouton-poussoir électrique selon l'une des revendications 1 à 5, **caractérisé en ce que,** pour former l'axe de rotation (X), la bascule de contact (3) s'appuie avec au moins un côté sur un rail de contact (14).

7. Interrupteur à bouton-poussoir électrique selon l'une des revendications 1 à 6, **caractérisé en ce que** la courbe de commande (12) existe dans la zone d'un tourillon (13) sur la bascule de contact (3) et que le dôme d'arrêt (10) de la courbe de commande (12) se trouve en vis à vis sur la bascule de contact (3).

8. Interrupteur à bouton-poussoir électrique selon l'une des revendications 1 à 7, **caractérisé en ce que** l'élément d'actionnement (11) consiste en une pièce estampée en tôle en forme de T.

9. Interrupteur à bouton-poussoir électrique selon l'une des revendications 1 à 8, **caractérisé en ce que** des cliquets interactifs entre eux sont prévus sur le bouton-poussoir (1) et sur le boîtier.

10. Interrupteur à bouton-poussoir électrique selon l'une des revendications 1 à 9, **caractérisé en ce que** le bouton-poussoir (1) est exécuté en entonnoir.

11. Interrupteur à bouton-poussoir électrique selon l'une des revendications 1 à 10, **caractérisé en ce que** le boîtier consiste en une partie de base (4) et un socle (5).

12. Interrupteur à bouton-poussoir électrique selon l'une des revendications 1 à 11, **caractérisé en ce que** le socle (5) du boîtier présente au moins une coquille de coussinet (15) pour le logement pivotant de la bascule de contact (3).

13. Interrupteur à bouton-poussoir électrique selon l'une des revendications 1 à 12, **caractérisé en ce que** le socle (5) présente au moins un rail de contact (14) pour le logement pivotant de la bascule de contact (3).
